# FASCICULE DE BREVET EUROPEEN

(11) **EP 1 315 404 B1**
(45) Date de publication et mention de la délivrance du brevet: **08.03.2006**
(21) Numéro de dépôt: 02292760.2
(22) Date de dépôt: 06.11.2002
(51) Int. Cl.: H05B 37/03, G08B 5/38, G08G 1/097

(54) **Dispositif d'information lumineuse concernant l'état de fonctionnement d'un système et procédé de gestion d'un tel dispositif, notamment dans le domaine avionique**
Lichtinformationseinrichtung zum Anzeigen des Betriebszustandes eines Systems, insbesondere für die Avionics
Illuminated display device for displaying the operating state of a system, in particular for avionics

(30) Priorité: 08.11.2001 FR 0114445
(43) Date de publication de la demande: 28.05.2003
(73) Titulaire: AIRBUS France, 31060 Toulouse (FR)
(72) Inventeur: Fleury, Christophe, 31340 Vacquiers (FR)
(74) Mandataire: Ilgart, Jean-Christophe

(56) Documents cités:
- EP-A- 0 209 269
- DE-A- 3 112 038
- DE-A- 4 208 306
- DE-B- 1 194 295
- US-A- 3 781 853
- US-A- 4 298 869
- US-A- 5 717 335

## Description

### DOMAINE TECHNIQUE

La présente invention concerne un dispositif d'information lumineuse concernant l'état de fonctionnement d'un système et un procédé de gestion d'un tel dispositif, notamment dans le domaine avionique.

### ETAT DE LA TECHNIQUE ANTERIEURE

Pour simplifier la description, on considérera dans la suite, à titre d'exemple, une mise en oeuvre de l'invention dans le domaine avionique.

Actuellement de nombreux indicateurs de signalisation de type voyants lumineux, par exemple des diodes électroluminescentes, sont utilisés dans les cockpits d'avions pour informer les pilotes, éventuellement les opérateurs de maintenance, des états de fonctionnement des différents systèmes présents dans ces avions.

La perte d'une information délivrée par un tel indicateur, principalement en fonctionnement opérationnel, peut s'avérer délicate, voire dangereuse.

Les pilotes sont donc amenés à vérifier régulièrement le bon état de fonctionnement de tels indicateurs par l'intermédiaire d'une commande de test qui a pour effet d'allumer un ensemble pré-déterminé de ceux-ci, par exemple ceux du panneau plafond. Les pilotes doivent alors changer les voyants défectueux en ligne.

Ainsi, comme illustré sur la figure 1, dans un ensemble de signalisation constitué de plusieurs voyants 10 commandés par des signaux SV1, SV2, SV3, au travers de diodes 11, un bouton de commande 12 provoque l'allumage simultané de tous ces voyants et permet au pilote de repérer aisément un voyant qui reste éteint.

Un tel ensemble présente de nombreux inconvénients, et notamment :
- une consommation importante pendant le test, surtout lorsque ces voyants sont des lampes à incandescence,
- une impossibilité de détecter un voyant tombé en panne postérieurement au test,
- une efficacité du test reposant sur la vigilance de l'opérateur.

Le remplacement des lampes incandescentes par des diodes électroluminescentes a permis d'augmenter la durée de vie de tels indicateurs.

Il est également connu d'utiliser des voyants constitués chacun de plusieurs éléments émetteur de lumière 20 en montage série/parallèle, comme illustré sur la figure 2. La panne d'un élément 20 ne provoque alors pas la panne du voyant mais une simple baisse de luminosité. Un tel dispositif n'est pas réellement tolérant aux pannes mais présente un mode de fonctionnement dégradé en cas de panne.

Le brevet US 3 781 853 décrit un système de signalisation maritime dans lequel plusieurs sources lumineuses sont connectées ensemble pour projeter un éclat simultané. Ce système a pour objet de continuer à fonctionner si une des sources lumineuses tombe en panne. Chaque source lumineuse comporte un rythmeur d'éclats, un circuit commandé par la lumière du jour, un circuit de détection de lampe éteinte, et un circuit de changement de lampe. La puissance de sortie de chaque rythmeur d'éclats synchronise tous les sources lumineuses. Au cas où l'une des sources tombe en panne, les autres continuent à fonctionner.

L'invention a pour objet un dispositif d'information lumineuse de l'état de fonctionnement d'un système permettant de pallier les inconvénients des dispositifs de l'art antérieur en détectant les pannes des indicateurs de signalisation et en garantissant un bon fonctionnement même en présence de certaines pannes. L'invention a également pour objet un procédé de gestion d'un tel dispositif.

### EXPOSÉ DE L'INVENTION

La présente invention concerne un dispositif d'information lumineuse concernant l'état de fonctionnement d'un système comprenant au moins un voyant lumineux et des moyens de détection de panne de ce ou ces voyants, caractérisé en ce que chaque voyant comprend m branches en parallèle composée chacune de n diodes électroluminescentes en série, et des moyens de sélection d'une branche, m et n étant des nombres entiers tels que : m ≥ 2 et n ≥ 1.

Avantageusement les m premières extrémités de chaque branche sont connectées ensemble, leurs secondes extrémités étant connectées aux différentes entrées des moyens de sélection, qui, en fonction d'un ordre de commande, relient une branche sélectionnée vers la sortie du dispositif.

Ce dispositif comprend, avantageusement, les circuits suivants associés à chaque voyant :
- un générateur de courant qui alimente ce voyant,
- un module de commande qui pilote le sélecteur ainsi qu'un interrupteur,
- cet interrupteur qui est relié entre la sortie du sélecteur et l'entrée du générateur de courant.

Avantageusement, chaque voyant, son module de commande, ainsi que son interrupteur sont intégrés dans un boîtier unique.

La présente invention concerne également un procédé de gestion d'un dispositif d'information lumineuse concernant l'état de fonctionnement d'un système, comprenant au moins un voyant lumineux et des moyens de détection de panne de ce ou ces voyants, dans lequel chaque voyant comprend m branches en parallèle composée chacune de n diodes électroluminescentes en série, et des moyens de sélection d'une branche, m et n étant des nombres entiers tels que m≥2 et n≥1 ce procédé comportant une étape de test automatique de tous les voyants du système, caractérisé en ce que, au cours de cette étape de test, on a les étapes suivantes pour chaque voyant :
- dans le cas où le voyant est allumé, on vérifie son bon fonctionnement en contrôlant l'intensité consommée et la tension présente à ses bornes,
- dans le cas où ce voyant est éteint on le sollicite pendant une durée de l'ordre de quelques microsecondes non perceptible à l'oeil humain et on mesure à cet instant ses paramètres courant/tension.

Au cours de l'étape de gestion dynamique, on éclaire en alternance les différentes branches de chaque voyant avec une fréquence de scrutation de l'ordre de quelques kilohertz suffisamment élevée pour ne pas être perçue par l'oeil humain, les paramètres courant/tension étant contrôlés à chaque scrutation. On ne sollicite plus une branche ai un défaut est constaté dans celle-ci. Toutefois, si toutes les branches sont en défaut, mais s'il subsiste au moins une branche qui n'est pas en circuit ouvert, on peut requalifier cette (ces) branche(s) comme étant fonctionnelle(s)

Dans le cas où un défaut est constaté dans au moins une branche, le rapport cyclique d'allumage des autres branches sans défaut est modifié pour garder la même luminosité globale au niveau du voyant dont au moins une branche est en défaut.

L'invention peut avantageusement être utilisée dans le domaine avionique.

Ainsi dans le procédé de l'invention, on effectue un test automatique permanent de tous les voyants du cockpit d'un avion et on décharge ainsi le pilote de cette tâche- Un tel test en continu, permet d'éviter, la non-détection d'une défaillance cachée, par le pilote. De plus, la structure redondante des voyants, permet une gestion dynamique immédiate en cas de défaillance de cette première redondance sans répercussion visible au niveau du pilote, et donc sans surcharge de travail pour celui-ci.

### BRÈVE DESCRIPTION DES DESSINS

Les figures 1 et 2 illustrent deux dispositifs de l'art antérieur.

Les figure 3 et 4 illustrent le dispositif de l'invention.

La figure 5 illustre un mode de réalisation avantageux du dispositif de l'invention.

### EXPOSÉ DÉTAILLÉ DE MODES DE RÉALISATION PARTICULIERS

Le dispositif d'information lumineuse de l'invention comprend au moins un voyant 29 tel que celui représenté sur la figure 3, qui comporte :
- un ensemble 30 émetteur de lumière composé de m branches 31 de n diodes électroluminescentes (DEL) 32 (avec m ≥ 2 et n ≥ 1) les n diodes de chaque branche étant connectées en série et dans le même sens, les m premières extrémités de ces branches 31 étant connectées ensemble à l'entrée E, leurs secondes extrémités étant connectées aux différentes entrées d'un sélecteur 33,
- ce sélecteur 33, qui en fonction d'un ordre de commande C, relie une des branches 31 sélectionnée à la sortie S.

Un dispositif de mesure de tension 34 connecté entre l'entrée E et la sortie S du voyant permet de connaître la tension aux bornes de ce voyant. Un dispositif de mesure d'intensité 35 connecté en sortie du voyant 29 permet de connaître l'intensité du courant qui traverse celui-ci.

Comme illustré sur la figure 4, le voyant 29 est alimenté par un générateur de courant 40. Un module de commande 41 pilote d'une part le sélecteur 33 via une ligne 43 et d'autre part un interrupteur 42 via une ligne 44. Ce module de commande 41 contient une mémoire permettant de stocker l'état fonctionnel ou non fonctionnel de chaque branche 31. Le signal de commande de ce module 41, véhiculé sur une ligne de commande extérieure 45, est un ordre classique donné à un voyant (allumé/éteint). Une ligne de compte rendu 46 permet de rendre compte de l'état de ce voyant 29 à des dispositifs externes à des fins d'alarme ou de maintenance par exemple.

Le procédé de l'invention réalise un test dynamique de tous les voyants 29, par exemple ceux d'un cockpit avion, tel que :
- dans le cas où un voyant est allumé, il est facile de vérifier son bon état de fonctionnement en contrôlant régulièrement l'intensité consommée et la tension présente à ces bornes.
- dans le cas où un voyant est éteint, on utilise le même principe de mesure en sollicitant brièvement ce voyant. On alimente alors ce voyant durant une durée de l'ordre de quelques microsecondes, non perceptible par l'oeil humain, en respectant les valeurs de commande nominales. On mesure, à cet instant, les paramètres courant/tension de ce voyant.

Le procédé de l'invention réalise également une gestion dynamique de la redondance de chaque voyant, qui consiste, à l'aide du sélecteur 33, à sélectionner en alternance les différentes branches 31 de ce voyant avec une fréquence de scrutation suffisamment élevée (de l'ordre de quelques kHz) pour ne pas être perçue par l'oeil humain.

A chaque scrutation, les paramètres courant/tension du voyant sont contrôlés. Si un défaut est constaté, la branche mise en cause n'est plus sollicitée et les autres branches ont leur rapport cyclique d'allumage modifié pour garder la même luminosité globale au niveau du voyant.

Le procédé de l'invention permet ainsi d'éviter la perte totale du voyant. Aussi, même lorsque le voyant n'est pas allumé, le procédé de l'invention continue son test dynamique en réalisant une brève commande des différentes branches. Dès la perte d'une première branche, il est possible d'élaborer un message de maintenance préventive sans que le pilote en soit informé.

Ainsi, si l'on considère les deux états possibles d'un voyant ; voyant éteint ou voyant allumé, on a le fonctionnement suivant :
- voyant éteint

Aucun ordre n'arrive sur la ligne de commande extérieure 45. Le module de commande 41 ouvre et ferme l'interrupteur 42 de façon à alimenter le voyant 29 par des impulsions suffisamment brèves, par exemple d'une durée de l'ordre de quelques microsecondes, et espacées pour que le voyant 29 paraisse éteint à un observateur.

Chaque impulsion est aiguillée successivement par le sélecteur 33 sur une des branches 31. Elle permet de mesurer la tension aux bornes de cette branche et le courant qui la traverse.

Deux cas de panne peuvent être détectés (une diode électroluminescente ne connaît que deux modes de panne, le court-circuit ou le circuit ouvert) :
- un courant nul : le circuit est ouvert et la branche ne peut plus fonctionner. Elle est considérée comme non fonctionnelle.
- une tension plus faible que la tension nominale : une diode au moins est en court-circuit. Le fait de considérer ou non la branche comme fonctionnelle dépend du rapport entre le nombre de diodes en bon état et le nombre de diodes de la branche, qui se trouve égal au rapport entre la tension mesurée et la tension nominale. Le fabricant ou l'utilisateur décide à partir de quelle baisse d'efficacité une branche doit être déclarée non fonctionnelle.

Un tel mode de fonctionnement "voyant éteint" permet au module de commande 41 de connaître avant tout ordre d'allumage, les branches fonctionnelles qui pourront être utilisées en mode "voyant allumé".
- voyant allumé

un ordre d'allumage est arrivé sur la ligne de commande extérieure 45. Le module de commande 41 ferme l'interrupteur 42 de façon à alimenter le voyant 29 en permanence. De manière cyclique, le sélecteur 33 commandé par le signal C alimente les branches 31 fonctionnelles les unes après les autres.

Pour chaque branche 31 alimentée, deux cas de panne peuvent être détectés :
- un courant nul : le circuit est ouvert et la branche ne peut plus fonctionner. Elle est considérée comme non fonctionnelle.
- une tension plus faible que la tension nominale : une diode au moins est en court-circuit. Le fait de considérer ou non la branche comme fonctionnelle dépend du rapport entre le nombre de diodes en bon état et le nombre de diodes de la branche qui se trouve égal au rapport entre la tension mesurée et la tension nominale.

On peut avoir un mode de fonctionnement dégradé dans lequel toutes les branches sont déclarées non fonctionnelles mais dans lequel il subsiste cependant au moins une branche qui n'est pas en circuit ouvert. Dans ce cas, la (ou les) branche(s) en question peut(vent) être requalifiées comme fonctionnelles, le voyant émettant moins de lumière que lors de son fonctionnement nominal.

Toute détection de panne peut donner lieu à l'émission d'un signal sur la ligne de compte rendu, destiné à un opérateur et/ou à tout système de maintenance.

Dans un mode de réalisation avantageux, tel qu'illustré sur la figure 5, le voyant 29, son module de commande 41 ainsi que l'interrupteur 42 sont intégrés dans un boîtier unique 50, avec deux lignes d'alimentation 51, de façon à présenter l'aspect extérieur d'un voyant presque classique.

## Revendications

1. Dispositif d'information lumineuse concernant l'état de fonctionnement d'un système, ledit dispositif comprenant au moins un voyant lumineux et des moyens de détection de panne de ce ou ces voyants, **caractérisé en ce que** chaque voyant comprend m branches (31) en parallèle composée chacune de n diodes électroluminescentes (32) en série, et des moyens (33) de sélection d'une branche, m et n étant des nombres entiers tels que m ≥ 2 et n ≥ 1.

2. Dispositif selon la revendication 1, dans lequel les m premières extrémités desdites branches sont connectées ensemble, leurs secondes extrémités étant connectées aux différentes entrées des moyens de sélection (33) qui, en fonction d'un ordre de commande (C), permettent de relier une branche (31) sélectionnée à une sortie du dispositif(s).

3. Dispositif selon la revendication 2 comprenant, en outre, pour chaque voyant :
- un générateur de courant (40) qui alimente ce voyant (29),
- un interrupteur (42) relié entre la sortie des moyens (33) de sélection et l'entrée du générateur de courant (40),
- un module de commande (41), qui pilote les moyens (33) de sélection et l' interrupteur (42), et qui contient une mémoire permettant de stocker l'état de chaque branche (31).

4. Dispositif selon la revendication 3, dans lequel chaque voyant (29), son module de commande (41) ainsi que son interrupteur (42) sont intégrés dans un boîtier unique (50).

5. Utilisation du dispositif selon l'une quelconque des revendications 1 à 4 dans le domaine avionique.

6. Procédé de gestion d'un dispositif d'information lumineuse concernant l'état de fonctionnement d'un système, ledit dispositif comprenant au moins un voyant lumineux et des moyens de détection de panne de ce ou ces voyants, dans lequel chaque voyant comprend m branches (31) en parallèle composée chacune de n diodes électroluminescentes (32) en série, et des moyens (33) de sélection d'une branche, m et n étant des nombres entiers tels que m ≥ 2 et n ≥ 1, ledit procédé comportant une étape de test automatique de tous les voyants du système, laquelle étape comprenant les étapes suivantes pour chaque voyant :
- dans le cas où le voyant est allumé, on vérifie son bon fonctionnement en contr8lant l'intensité consommée et la tension présente à ses bornes,
- dans le cas où le voyant est éteint, on l'active pendant quelques microsecondes de sorte que l'activation ne soit pas perceptible à l'oeil humain et on mesure au cours de cette activation ses paramètres courant/tension.

7. Procédé selon la revendication 6, dans lequel, au cours de l'étape de gestion dynamique, on active en alternance les différentes branches de chaque voyant avec une fréquence de scrutation de de quelques kilohertz suffisamment élevée pour que l'activation ne soit pas perçue par l'oeil humain, les paramètres courant/tension étant contrôlés à chaque scrutation.

8. Procédé selon la revendication 7, dans lequel on n'active plus une branche si un défaut est constaté dans celle-ci.

9. Procédé selon la revendication 7, dans lequel si toutes les branches sont en défaut, mais s'il subsiste au moins une branche qui n'est pas en circuit ouvert, on requalifie cette(ces) branche(s) comme étant fonctionnelle(s).

10. Procédé selon la revendication 7, dans lequel dans le cas où un défaut dans au moins une branche est constaté, le rapport cyclique d'allumage des branches sans défaut est modifié pour garder la même luminosité globale au niveau du voyant dont au moins une branche est en défaut.

## Patentansprüche

1. Vorrichtung zur Leuchtanzeige bezüglich des Funktionszustands eines Systems, wobei die Vorrichtung mindestens eine Anzeigeleuchte bzw. einen Sichtmelder sowie Pannenerfassungsmittel dieser Anzeigeleuchte(n) umfasst, **dadurch gekennzeichnet, dass** jede Anzeigeleuchte m parallele Zweige (31), die jeweils aus n Leuchtdioden (32) in Reihe bestehen, sowie Auswahlmittel (33) eines Zweigs umfasst, wobei m und n ganze Zahlen sind, wie z.B. m ≥2 und n ≥ 1.

2. Vorrichtung nach Anspruch 1, wobei die m ersten Enden der Zweige miteinander verbunden sind, und ihre zweiten Enden an unterschiedlichen Eingängen der Auswahlmittel (33) verbunden sind, die in Abhängigkeit von einem Steuerbefehl C die Verbindung eines ausgewählten Zweigs (31) mit einem Ausgang der Vorrichtung (S) gestatten.

3. Vorrichtung nach Anspruch 2, außerdem für jede Anzeigeleuchte umfassend:
- einen Stromgenerator (40), der diese Leuchte (29) speist,
- einen zwischen den Ausgang der Auswahlmittel (33) und den Eingang des Stromgenerators (40) geschalteten Unterbrecherschalter (42),
- ein Steuermodul (41), welches die Auswahlmittel und den Unterbrecherschalter (42) steuert und einen Speicher enthält, der die Speicherung des Zustands jedes Zweigs (31) gestattet.

4. Vorrichtung nach Anspruch 3, wobei jede Anzeigeleuchte (29), ihr Steuermodul (41) sowie ihr Unterbrecherschalter (42) in einem einzigen Gehäuse (50) integriert sind.

5. Anwendung der Vorrichtung nach einem der Ansprüche 1 bis 4 auf dem Gebiet der Luftfahrt.

6. Verfahren zur Steuerung einer Leuchtanzeigevorrichtung hinsichtlich des Funktionszustandes eines Systems, wobei die Vorrichtung mindestens eine Anzeigeleuchte sowie Pannenerfassungsmittel dieser Anzeigeleuchte(n) umfasst, wobei jede Anzeigeleuchte m parallele Zweige (31) umfasst, die jeweils aus n Leuchtdioden (32) in Reihe bestehen, sowie Auswahlmittel (33) eines Zweigs, wobei m und n ganze Zahlen sind, wie z.B. m ≥ 2 und n ≥ 1, und wobei das Verfahren einen automatischen Testschritt aller Anzeigeleuchten des Systems umfasst, wobei dieser Schritt die folgenden Schritte für jede Anzeigeleuchte umfasst:
- wenn die Anzeigeleuchte eingeschaltet ist, wird ihre richtige Funktionsweise durch Kontrolle der verbrauchten Intensität und der an ihren Klemmen vorhandenen Spannung überprüft,
- wenn die Anzeigeleuchte ausgeschaltet ist, wird sie während einiger Mikrosekunden aktiviert, so dass die Aktivierung dem menschlichen Auge verborgen bleibt, und im Verlauf dieser Aktivierung werden ihre Strom-/Spannungsparameter gemessen.

7. Verfahren nach Anspruch 6, wobei im Verlauf des Schritts der dynamischen Steuerung alternierend die verschiedenen Zweige jeder Anzeigeleuchte mit einer Abtastfrequenz von einigen Kilohertz aktiviert werden, die genügend hoch ist, damit die Aktivierung dem menschlichen Auge verborgen bleibt, wobei die Strom-/Spannungsparameter bei jeder Abtastung kontrolliert werden.

8. Verfahren nach Anspruch 7, wobei ein Zweig nicht mehr aktiviert wird, wenn in ihm ein Fehler festgestellt wird.

9. Verfahren nach Anspruch 7, wobei, wenn alle Zweige Fehler aufweisen, aber mindestens ein Zweig verbleibt, der keinen offenen Stromkreis aufweist, dieser/diese Zweig(e) als funktionsfähig eingestuft werden.

10. Verfahren nach Anspruch 7, wobei, wenn ein Fehler in mindestens einem Zweig festgestellt wird, das zyklische Einschaltverhältnis der Zweige ohne Fehler modifiziert wird, um die gleiche Gesamtleuchtkraft an der Anzeigeleuchte, von der mindestens ein Zweig fehlerhaft ist, zu erhalten.

## Claims

1. Light signalling device related to the operating state of a system, said device comprising at least one light and fault detection means with respect to said light or lights, **characterized in that** each light comprises m parallel branches (31), each formed by n light-emitting diodes (32) in series, and means (33) for selecting a branch, m and n being integers such that m ≥ 2 and n ≥ 1.

2. Device according to claim 1, wherein the m first ends of said branches are connected together, their second ends being connected to different inputs of the selection means (33) which, as a function of a control order (C), making it possible to connect a selected branch (31) to an output of the device (S).

3. Device according to claim 2, also comprising for each light:
- a current generator (40) supplying said light (29),
- a switch (42) connected between the output of the selection means (33) and the input of the current generator (40),
- a control module (41) controlling the selection means and the switch (42) and containing a memory making it possible to store the state of each branch (31).

4. Device according to claim 3, wherein each light (29), its control module (41) and its switch (42) are integrated into a single box (50).

5. Use of the device according to any one of the claims 1 to 4 in avionics.

6. Process for the management of a light signalling device relating to the operating state of a system, said device comprising at least one light and means for detecting faults with respect to said light or lights, in which each light comprises m parallel branches (31), each formed by n light emitting diodes (32) in series, and means (33) for selecting a branch, m and n being integers such that m≥ 2 and n≥ 1, said process comprising an automatic testing stage for all the lights of the system, said stage comprising the following stages for each light:
- in the case where the light is illuminated, its operating state is checked by monitoring the consumed intensity and the voltage present at its terminals,
- in the case where the light is extinguished, it is activated for a few microseconds in such a way that the activation is not visible to the human eye and during said activation its current/voltage parameters are measured.

7. Process according to claim 6, wherein, during the dynamic management stage, alternating activation takes place of the different branches of each light with a scanning frequency of a few kilohertz and which is sufficiently high to ensure that the activation is not visible to the human eye, the current/voltage parameters being checked during each scan.

8. Process according to claim 7, wherein a branch is no longer activated if a fault is found therein.

9. Process according to claim 7, wherein if all the branches are faulty, but there is at least one branch which is not in open circuit, said branch or branches is requalified as being operational.

10. Process according to claim 7, wherein in the case where a fault is detected in at least one branch, the cyclic illumination ratio of the fault-free branches is modified in order to maintain the same overall brightness with respect to the light, whereof at least one branch is faulty.
